# EUROPÄISCHE PATENTSCHRIFT

(11) **EP 1 747 501 B1**
(45) Veröffentlichungstag und Bekanntmachung des Hinweises auf die Patenterteilung: **20.04.2011**
(21) Anmeldenummer: 05747766.3
(22) Anmeldetag: 09.05.2005
(51) Int. Cl.: G03G 15/09

(54) **VERFAHREN UND ANORDNUNG ZUM EINFÄRBEN EINES APPLIKATORELEMENTS EINES ELEKTROFOTOGRAFISCHEN DRUCKERS ODER KOPIERERS**
METHOD AND ARRANGEMENT FOR INKING UP AN APPLICATOR ELEMENT OF AN ELECTROPHOTOGRAPHIC PRINTER OR COPIER
PROCEDE ET DISPOSITIF POUR ENCRER UN ELEMENT APPLICATEUR D'IMPRIMANTE OU DE PHOTOCOPIEUSE ELECTROPHOTOGRAPHIQUE

(30) Priorität: 14.05.2004 DE 102004024047
(43) Veröffentlichungstag der Anmeldung: 31.01.2007
(73) Patentinhaber: OCE Printing Systems GmbH, 85586 Poing (DE)
(72) Erfinder: SCHLEUSENER, Martin, 66640 Namborn (DE); HÖLLIG, Uwe, 81827 München (DE)
(74) Vertreter: Schaumburg, Thoenes, Thurn, Landskron, Eckert
(86) Internationale Anmeldenummer: PCT/EP2005/005005
(87) Internationale Veröffentlichungsnummer: WO 2005/111735

(56) Entgegenhaltungen:
- DE-A1- 10 137 861
- US-A- 4 686 934
- US-A- 4 851 872
- US-A- 5 030 977
- US-A- 5 734 955
- PATENT ABSTRACTS OF JAPAN Bd. 016, Nr. 323 (P-1386), 15. Juli 1992 (1992-07-15) -& JP 04 093965 A (RICOH CO LTD), 26. März 1992 (1992-03-26)
- PATENT ABSTRACTS OF JAPAN Bd. 1997, Nr. 12, 25. Dezember 1997 (1997-12-25) -& JP 09 211970 A (HITACHI LTD; HITACHI KOKI CO LTD), 15. August 1997 (1997-08-15)
- PATENT ABSTRACTS OF JAPAN Bd. 008, Nr. 055 (P-260), 13. März 1984 (1984-03-13) -& JP 58 203468 A (HITACHI KINZOKU KK), 26. November 1983 (1983-11-26)

## Beschreibung

Die Erfindung betrifft ein Verfahren und eine Anordnung zum Einfärben eines Applikatorelements eines elektrofotografischen Druckers oder Kopierers, bei dem ein auf der äußeren Oberfläche einer Walze haftendes Zweikomponentengemisch aus elektrisch geladenen Tonerteilchen und ferromagnetischen Trägerteilchen an einer einzufärbenden Oberfläche eines Applikatorelements vorbeigeführt wird. Beim Vorbeiführen des Zweikomponentengemischs wird zumindest ein Teil der im Zweikomponentengemisch enthaltenen Tonerteilchen auf die einzufärbende Oberfläche des Applikatorelements übertragen. Ferner betrifft die Erfindung einen Drucker oder Kopierer zum Erzeugen mehrfarbiger Bilder auf einem Trägermaterial.

Entwicklerstationen in Druck- und Kopiersystemen zum Entwickeln von auf einem Fotoleiter erzeugten Ladungsbildern, d.h. zum Entwickeln von latenten Druckbildern, werden Bildentwicklungsverfahren eingesetzt, bei denen das Ladungsbild über einen Luftspalt hinweg mit Toner eingefärbt wird. Solche Verfahren sind z.B. aus dem US-Patent 4,383,497 bekannt. In solchen Entwicklerstationen werden häufig Applikatorelemente, insbesondere Applikatorwalzen oder Endlosbänder, eingesetzt, um Tonermaterial an dem zu entwicklenden Ladungsbild vorbeizuführen. Das Ladungsbild befindet sich auf einem Fotoleiter, z.B. auf einem Fotoleiterband oder einer Fotoleitertrommel. Üblicherweise ist das Tonermaterial elektrisch geladen und haftet elektrostatisch an der Oberfläche des Applikatorelements. Solche Anordnungen zum Einfärben eines Ladungsbildes mit Hilfe eines Applikatorelements sind beispielsweise aus den Dokumenten US 5,734,955; WO 03/036393; US 6,285,837 und US 2004/0002015 bekannt.

Ferner ist die Schichtdicke der auf den Fotoleiter übertragenen Schicht Tonermaterial vor allem durch Schwankungen der Schichtdicke der Tonermaterialschicht auf dem Applikatorelement nicht konstant. Die Schwankungen werden durch eine Änderung der Parameter des Zweikomponentengemischs hervorgerufen, insbesondere durch Änderungen der Tonerkonzentration, der tiboelektrischen Ladung und des zweikomponentengemischwiderstands. Ferner sind Schwankungen der Druckqualität durch eine Änderung von Parametern des Elektrofotografieprozesses abhängig, insbesondere von der Aufladung und Entladung des Fotoleiters. Solche kurz- und langfristige Schwankungen beeinflussen durch eine unterschiedliche Einfärbung von zu erzeugenden Druckbildern die Druckqualität der erzeugten Druckbilder. Zusätzliche Schwankungen der Druckqualität sind durch mechanische und elektrische Geräteeinstellungen einzelner Druckwerke oder einzelner Drucksysteme möglich, wodurch ebenfalls Schwankungen in der Qualität der erzeugten Druckerzeugnisse auftreten, die den zuvor beschriebenen Schwankungen überlagert sind und diese noch verstärken können.

Bei anderen Verfahren zum Entwickeln von Ladungsbildern werden die Ladungsbilder nicht wie oben beschrieben über einen Luftspalt sondern im direkten Kontakt mit dem zum Fotoleiter entwickelt. Zum Herstellen des direkten Kontakts berührt die Oberfläche des Applikatorelements die einzufärbende Oberfläche des Fotoleiters. Solche Verfahren sind ebenfalls aus dem bereits genannten US-Patent 4,383,497 bekannt.

Bei den beiden beschriebenen alternativen Entwicklungsverfahren wird ein Zweikomponentengemisch aus elektrisch geladenen Tonerteilchen und ferromagnetischen Trägerteilchen genutzt, um eine Schicht Tonerteilchen auf der Oberfläche des Applikatorelements zu erzeugen, die elektrostatisch auf dieser Oberfläche haftet. Das Zweikomponentengemisch wird dabei mit Hilfe einer sogenannten Magnetwalze transportiert, in deren Inneren Magnetelemente ortsfest angeordnet sind. Die Pole dieser Magnetelemente sind radial ausgerichtet, so dass ein Pol jedes Magnetelements der Walzenoberfläche zugewandt ist. Im Bereich dieser Pole werden durch das Magnetfeld Ansammlungen des Zweikomponentengemischs erzeugt, da die ferromagnetischen Trägerteilchen im Bereich der Magnetelemente gehalten werden.

Ein Teil der Oberfläche der Magnetwalze kann dabei durch einen sogenannten Gemischsumpf der Entwicklerstation geführt werden, wodurch noch auf der Walzenoberfläche anhaftendes Zweikomponentengemisch abgerieben und neues Zweikomponentengemisch angelagert wird. Die Menge des auf der Walzenoberfläche angelagerten Zweikomponentengemischs kann mit Hilfe einer Rakel begrenzt werden. Im Bereich der Pole bilden sich sogenannte Magnetbürsten aus, wobei insbesondere ein Magnetelement ortsfest gegenüber einer Stelle mit dem geringsten Abstand zwischen Magnetwalze und Applikatorelement angeordnet ist, um dort eine Magnetbürste zu erzeugen, die zumindest die einzufärbende Oberfläche des Applikatorelements berührt. Das Lösen der Tonerteilchen von den ferromagnetischen Trägerteilchen und das Anlagern der Tonerteilchen an der Applikatorwalze kann durch das Anlegen einer sogenannten Übertragungshilfsspannung zwischen Applikatorelement und Magnetwalzensystem begünstigt werden.

Herkömmliche elektrofotografische Hochleistungsdrucksysteme mit ≥ 150 Blatt DIN A4 pro Minute, wie z.B. die Pagestream-Drucker der Anmelderin, bieten die Möglichkeit, einen Grad der Grundeinfärbung des Druckguts insbesondere über eine Kontrasteinstellung einzustellen. Durch diese Einstellung wird die Grundeinfärbung in einer geringen Anzahl von Stufen verändert, wobei dies Auswirkungen auf sämtliche wesentliche Druckqualitätsparameter hat, wie Punktdurchmesser, Strichbreiten, Vollflächenhomogenität und Ausgewogenheit von negativen und positiven Zeichen. Um eine sichere Einfärbung einer Fläche zu erreichen, muß beim Stand der Technik im allgemeinen das Ladungsbild mit einer Schichtdicke von mindestens 1,5 bis zu mehreren Lagen Tonerteilchen übereinander entwickelt werden, damit ein lückenloses konstant eingefärbtes Tonerbild auf einer Papierbahn erzeugt werden kann. Üblich sind Schichtdicken im Bereich vom 1,5 - 3fachen Tonerteilchendurchmesser. Durch diese hohe Schichtdicke wird eine hohe Maximaleinfärbung des Tonerbildes erreicht. Somit wird beim Stand der Technik eine gute Druckqualität nur bei hoher Maximaleinfärbung erreicht.

Bei den bekannten Druckern wird die Schichtdicke der auf dem Fotoleiter eingefärbten Bereiche durch eine Änderung der Elektrofotografieparameter erreicht, insbesondere wird die Potentialdifferenz des Ladungsbildes zwischen geladenen und entladenen Bereichen erhöht sowie die Biasspannung verändert. Das Ladungsbild wird dann mit einer Zweikomponentenmagnetbürste entwickelt, wodurch bei der höheren Potentialdifferenz eine relativ dicke Tonerschicht auf dem Fotoleiter erzeugt wird. Diese Beeinflussung der Schichtdicke hat jedoch zwangsläufig eine Beeinflussung anderer Druckqualitätsparameter, wie z.B. Punktdurchmesser, Strichbreiten, Vollflächenhomogenität sowie Ausgewogenheit von negativen und positiven Zeichen, zur Folge.

Ferner sind Zweikomponentendrucksysteme bekannt, die in Abhängigkeit der auf dem Fotoleiter erzeugten Schicht Tonermaterial die Tonermenge steuern, die dem Zweikomponentengemisch zugeführt wird. Bei den Druckern der Pagestream-Druckerfamilie der Anmelderin erfolgt die Zufuhr von Tonermaterial in das Zweikomponentengemisch der Entwicklerstation in Abhängigkeit von der erzeugten Tonerschicht auf dem Fotoleiter. Beim Unterschreiten einer voreingestellten Regelschwelle wird sogenannter Frischtoner aus einem Vorratsbehälter, insbesondere aus einem Zwischenspeicher, der Entwicklerstation zugeführt. Dadurch steigt die Tonerkonzentration im Zweikomponentengemisch in der Entwicklerstation, wodurch das Verhältnis von Tonerteilchen und Trägerteilchen im Zweikomponentengemisch steigt und mehr Tonerteilchen in der Magnetbürste enthalten sind, die zum Einfärben des Fotoleiters benutzt wird. Jedoch dient diese Regelung vor allem dazu, die durch das Einfärben der Ladungsbilder aus dem Zweikomponentengemisch abgeführten Menge Tonermaterial diesem Gemisch wieder zuzuführen und eine konstante Einfärbung der erzeugten Druckbilder zu erreichen. Eine flexible Einstellung der zum Entwickeln des Ladungsgeräts benutzten Tonermenge ist dadurch nicht möglich, da Änderungen im Druckbild durch Zuführen bzw. nicht Zuführen von Tonermaterial erst nach einer Vielzahl von erzeugten Druckbildern wirksam werden und somit nur eine relativ träge Regelungsmöglichkeit gegeben ist.

Somit kann beim Stand der Technik eine Änderung der Einfärbungsintensität des Ladungsbildes nur bei gleichzeitiger Änderung der Druckqualität erreicht werden. So werden z.B. die sichere und saubere Abbildung von Einzelpunkten, die Abbildung exakter Striche, das Erzeugen von glatten Kanten und das Einhalten exakter Raster sowie eine homogene Vollflächeneinfärbung bei einer Erhöhung der Einfärbung negativ beeinflußt. So kann zwar eine homogene Einfärbung von einzufärbenden Flächen durch eine sogenannte satte Einfärbung mit hoher Schichtdicke an Tonerteilchen erreicht werden, jedoch werden Punkte zu groß dargestellt und Raster nicht eingehalten, wodurch insbesondere Striche keine exakt geraden Kanten mehr haben. Bei einer Justage der Punktgröße bei satter Einfärbung werden die Punkte bei geringer Einfärbung hingegen zu klein dargestellt.

Aus den Dokumenten US 4,686,934 A1, JP 4093965 A, DE 101 37 861 A1, US 4,851,872 A1, US 5,734,955 A1, JP 9211970 A und US 5,030,977 A1 sind Anordnungen zum Einfärben von Ladungsbildern in elektrofotografischen Druckern und Kopierern bekannt.

Aufgabe der Erfindung ist es, Verfahren und Anordnung zum Einfärben eines Applikatorelements eines elektrofotografischen Druckers oder Kopierers anzugeben, durch die eine gewünschte voreingestellte Schichtdicke an Tonerteilchen auf einzufärbenden Bereichen des Fotoleiters auf einfache Art und Weise erzeugt wird und eine hohe Qualität des Druckbildes gewährleistet ist.

Diese Aufgabe wird durch ein Verfahren zum Erzeugen einer Tonerteilchenschicht mit einer voreingestellten Schichtdicke auf der Oberfläche eines Applikatorelements mit den Merkmalen des Patentanspruchs 1 gelöst. Vorteilhafte weiterbildungen der Erfindung sind in den abhängigen Patentansprüchen angegeben.

Durch dieses erfindungsgemäße Verfahren wird erreicht, dass die Schichtdicke der Tonerteilchenschicht präzise auf einen voreingestellten Wert eingestellt bzw. geregelt wird. Dadurch kann die optische Dichte eines zu erzeugenden Druckbildes auf einfache Art und Weise insbesondere mit Hilfe weiterer Elektrofotografieparameter in weiteren Bereichen eingestellt werden. Durch das erfindungsgemäße Verfahren kann ferner sichergestellt werden, dass auch bei Änderungen der Eigenschaften des Zweikomponentengemischs, insbesondere bei einer Alterung der Trägerteilchen, eine Tonerteilchenschicht auf der Oberfläche des Applikatorelements mit einer gleich bleibenden, d.h. mit einer voreingestellten, Schichtdicke erzeugt wird.

Ein zweiter Aspekt der Erfindung betrifft eine Vorrichtung zum Erzeugen einer Tonerteilchenschicht mit einer voreingestellten Schichtdicke auf der Oberfläche eines Applikatorelements. Diese Vorrichtung hat eine Walze, auf deren äußeren Oberfläche ein Zweikomponentengemisch aus elektrisch geladenen Tonerteilchen und ferromagnetischen Trägerteilchen haftet. Ferner umfasst die Vorrichtung ein Applikatorelement, in dessen einzufärbender Oberfläche das auf der Oberfläche der Walze haftende Zweikomponentengemisch vorbeiführbar ist.

Weiterhin umfasst die Vorrichtung Mittel zum Erzeugen eines elektrischen Feldes, das zumindest eine Kraft auf einen Teil der elektrisch geladenen Tonerteilchen des Zweikomponentengemischs ausübt, der sich zwischen der Oberfläche der walze und der einzufärbenden Oberfläche des Applikatorelements befindet. Die Vorrichtung umfasst Mittel zum Verändern der Stärke des elektrischen Feldes, um die Schichtdicke der durch die auf die einzufärbende Oberfläche des Applikatorelements übertragen Tonerteilchen gebildete Tonerteilchenschicht einzustellen. Weiterhin ist eine Messanordnung zum Ermitteln eines Ist-Wertes als Maß für die Schichtdicke vorgesehen. Ferner umfasst die Vorrichtung Mittel zum Vergleichen des ermittelten Ist-Werts mit einem durch die voreingestellte Schichtdicke bestimmten Sollwert. Die Mittel zum Verändern der Stärke des elektrischen Feldes verändern und/oder stellen die Stärke des elektrischen Feldes abhängig von der Abweichung des ermittelten Ist-Werts vom Sollwert ein.

Durch eine solche Anordnung wird erreicht, dass die auf der Oberfläche des Applikatorelements erzeugte Schichtdicke exakt einen voreingestellten Wert erreicht. Diese voreingestellte Schichtdicke wird mit Hilfe der erfindungsgemäßen Vorrichtung auch dann erreicht, wenn sich die Gemischeigenschaften des Zweikomponentengemischs aufgrund der Alterung der Trägerteilchen oder veränderten Materialeigenschaften der Tonerteilchen ändern. Durch die erfindungsgemäße Anordnung kann somit eine hohe Druckqualität über einen langen Zeitraum erreicht werden. Die auf der Oberfläche des Applikatorelements erzeugte Schichtdicke wird auf den voreingestellten Wert exakt eingestellt bzw. geregelt, wobei auch die Schichtdicke durch Verändern des Sollwerts auf einfache Art und Weise geändert werden kann.

Ein dritter Aspekt der Erfindung betrifft ein Verfahren zum Einstellen des Einfärbegrades eines auf einer Seite eines Trägermaterials zu erzeugenden Tonerbildes, bei dem ein auf der äußeren Oberfläche einer Walze haftendes zweikomponentengemisch aus elektrisch geladenen Tonerteilchen und ferromagnetischen Trägerteilchen an einer einzufärbenden Oberfläche eines Applikatorelements vorbeigeführt wird. Beim Vorbeiführen des Zweikomponentengemischs wird zumindest ein Teil der im Zweikomponentengemisch enthaltenen Tonerteilchen auf die einzufärbende Oberfläche des Applikatorelements übertragen. Mit Hilfe der einstellbaren Stärke eines elektrischen Feldes, das eine Kraft auf zumindest einen Teil der elektrisch geladenen Tonerteilchen des Zweikomponentengemischs zwischen der Oberfläche der Walze und der einzufärbenden Oberfläche des Applikatorelements ausübt, die auf der einzufärbenden Oberfläche des Applikatorelements durch die übertragenen Tonerteilchen erzeugte Tonerteilchenschicht mit einer voreingestellten Schichtdicke erzeugt wird. Der Einfärbegrad des auf der Seite des Trägermaterials zu erzeugenden Tonerbildes wird mit Hilfe weiterer Elektrofotografieparameter eingestellt.

Durch dieses erfindungsgemäße Verfahren wird erreicht, dass die Schichtdicke der auf der Oberfläche des Applikatorelements erzeugten Tonerteilchenschicht immer eine konstante voreingestellte Schichtdicke hat, wobei der Einfärbegrad des Druckbilds, der insbesondere durch eine Veränderung der Helligkeitseinstellung des zu erzeugenden Druckbildes mit Hilfe einer Bedieneinheit änderbar und voreinstellbar ist, nicht über die Schichtdicke der auf der Oberfläche des Applikatorelements erzeugten Tonerteilchenschicht eingestellt wird, sondern über die weiteren Elektrofotografieparameter, z.B. über die Punktgröße, der Hilfsspannung zum Übertragen von Tonermaterial von der Oberfläche des Applikatorelements auf die einzufärbenden Bereiche eines Fotoleiters und/oder von der Übertragungshilfsspannung zwischen dem Fotoleiter und einem Trägermaterial. Wird ein Tonerbildzwischenträger verwendet, so ist die Übertragungshilfsspannung zwischen dem Fotoleiter und diesem Zwischenträger sowie zwischen dem Zwischenträger und dem Trägermaterial auch Elektrofotografieparameter, durch die der Einfärbegrad des Druckbildes, d.h. die Helligkeit des Druckbildes, eingestellt und/oder verändert werden kann. Das erfindungsgemäße Verfahren ermöglicht eine einfache und genauere Steuerung der Helligkeit des zu erzeugenden Druckbildes, d.h. der Einfärbegrad des auf dem Trägermaterial zu erzeugenden Druckbildes ist einfach einstellbar. Durch die konstante Schichtdicke wird ferner erreicht, dass zum Ändern des Einfärbegrades des auf dem Trägermaterial zu erzeugenden Tonerbildes immer von einer konstanten voreingestellten Schichtdicke ausgegangen werden kann, wodurch das Einstellen der Helligkeit unabhängig von der Schichtdickensteuerung bzw. Schichtdickenregelung und dadurch einfacher erfolgen kann. Ein sogenanntes Wegdriften der Helligkeit der erzeugten Druckbilder wird dadurch vermieden.

Ein vierter Aspekt der Erfindung betrifft eine Vorrichtung zum Einstellen des Einfärbegrades eines auf einer Seite eines Trägermaterials zu erzeugenden Tonerbildes, die eine Walze hat, auf deren äußeren Oberfläche ein Zweikomponentengemisch aus elektrisch geladenen Tonerteilen und ferromagnetischen Trägerteilchen haftet. Ferner umfasst die Vorrichtung ein Applikatorelement, in dessen einzufärbender Oberfläche das auf der Oberfläche der Walze haftende Zweikomponentengemisch vorbeiführbar ist. Es sind Mittel zum Erzeugen eines elektrischen Feldes mit einer einstellbaren Feldstärke vorgesehen, wobei das elektrische Feld zumindest eine Kraft auf einen Teil der elektrisch geladenen Tonerteilchen des zweikomponentengemischs zwischen der Oberfläche der Walze und der einzufärbenden Oberfläche des Applikatorelements ausübt. Durch das Einstellen einer geeigneten elektrischen Feldstärke hat die auf der einzufärbenden Oberfläche des Applikatorelements durch die auf dieser einzufärbenden Oberfläche übertragenen Tonerteilchen erzeugte Tonerteilchenschicht eine voreingestellte Schichtdicke. Weiterhin umfasst die Vorrichtung Mittel zum Einstellen weiterer Elektrofotografieparameter zum Einstellen des Einfärbegrades des auf der Seite des Trägermaterials zu erzeugenden Tonerbildes.

Durch eine solche Vorrichtung wird erreicht, dass der Einfärbegrad des zu erzeugenden Tonerbildes bzw. des zu erzeugenden Druckbildes unabhängig von der auf der Oberfläche des Applikatorelements erzeugten Schichtdicke verändert und eingestellt wird. Dadurch kann die Schichtdicke der auf der Oberfläche des Applikatorelements erzeugten Tonerteilchenschicht unabhängig von den weiteren Elektrofotografieparametern eingestellt werden, wodurch zum Einstellen des Einfärbegrades bzw. der Helligkeit nur die weiteren Elektrofotografieparameter auf geeignete Art und Weise verändert werden müssen. Bei der Veränderung der weiteren Elektrofotografieparameter kann somit von einer konstanten voreingestellten Schichtdicke ausgegangen werden. Dadurch kann die Helligkeit bzw. der Einfärbegrad mit hoher Präzision eingestellt werden. Auswirkungen von Alterungserscheinungen insbesondere der Trägerteilchen des Zweikomponentengemischs auf den Einfärbegrad bzw. auf die Helligkeit des auf dem Trägermaterial erzeugten Tonerbildes/Druckbildes treten bei der erfindungsgemäßen Vorrichtung nicht auf.

Ein fünfter Aspekt der Erfindung betrifft ein Verfahren zum Einfärben eines Applikatorelements eines Druckers oder Kopierers, bei dem ein auf der äußeren Oberfläche einer Walze haftendes Zweikomponentengemisch aus elektrisch geladenen Tonerteilchen und ferromagnetischen Trägerteilchen an einer einzufärbenden Oberfläche eines Applikatorelements vorbeigeführt wird. Beim Vorbeiführen des Zweikomponentengemischs wird zumindest ein Teil der im Zweikomponentengemisch enthaltenen Tonerteilchen auf die einzufärbende Oberfläche des Applikatorelements übertragen. Es wird ein elektrisches Feld erzeugt, das eine Kraft zumindest auf einen Teil der elektrisch geladenen Tonerteilchen des Zweikomponentengemischs ausübt, der sich zwischen der Oberfläche der Walze und der einzufärbenden Oberfläche des Applikatorelements befindet.

Durch dieses erfindungsgemäße Verfahren wird erreicht, dass die optische Dichte des erzeugten Druckbildes auf einfache Art und Weise in weiten Bereichen einstellbar ist, ohne andere Eigenschaften der Druckqualität, insbesondere ohne den Punktdurchmesser von Einzelpunkten, die Strichstärken, die Kantenglätte, die homogene Vollflächeneinfärbung sowie die Rasterabbildung zu beeinflussen. Ferner wird durch das Vorsehen eines Applikatorelements erreicht, dass eine bereits auf der Oberfläche des Fotoleiters erzeugte Schicht Tonerteilchen nicht wieder durch Trägerteilchen beschädigt wird. Durch das erfindungsgemäße Verfahren ist insbesondere eine stufenlose Einstellung der auf dem Applikatorelement erzeugten Schichtdicke der Tonerteilchenschicht möglich und eine Druckbildbeeinträchtigung durch sogenannte Verarmungseffekte ausgeschlossen sind. Die Änderung der Schichtdicke unabhängig von anderen Druckparametern wird insbesondere dadurch erreicht, dass sie im wesentlichen nur von der eingestellten elektrischen Feldstärke abhängig ist. Dadurch wird eine konstante Druckqualität bei einer unabhängigen Änderung der Einfärbung des einzufärbenden Druckbildes erreicht, wodurch ein deutlich geringerer Tonerverbrauch und somit geringe Druckkosten bei höherer Qualität des Druckguts erreicht wird. Insbesondere muß durch das erfindungsgemäße Verfahren keine sogenannte Übertonerung des latenten Ladungsbildes erfolgen, um eine sichere Einfärbung auch von großen Flächen sicherzustellen.

Ferner wird durch das erfindungsgemäße Verfahren erreicht, dass andere Parameter des Elektrofotografieprozesses, insbesondere die Potentialdifferenz zwischen geladenen und entladenen Bereichen des Fotoleiters und die Potentialdifferenz zwischen Applikatorelement und Fotoleiter, unabhängig von der auf dem Fotoleiter mit Hilfe des Applikatorelements erzeugten Schichtdicke des auf den Fotoleiter übertragenen Tonermaterials eingestellt werden können. Die Schichtdicke kann sehr schnell durch Änderung der Potentialdifferenz zwischen Walze und Applikatorelement geändert werden. Ferner wird durch das erfindungsgemäße Verfahren erreicht, dass der Elektrofotografieprozeß stabilisiert und eine hohe Qualität des erzeugten Druckbilds erreicht wird. Weiterhin wird die Lebensdauer des Zweikomponentengemischs erhöht, da eine Erhöhung des Einfärbegrades nicht zwingend eine Erhöhung des Tonerteilchenanteils im Zweikomponentengemisch zur Folge hat. Auch können mit Hilfe des erfindungsgemäßen Verfahrens sich langfristig ändernde Gemischparameter, wie z.B. der Gemischwiderstand, auf einfache Art und Weise durch Vergrößern der elektrischen Feldstärke ausgeglichen werden, wodurch der Nutzungszeitraum der Trägerteilchen vergrößert wird und Kosten von Verbrauchsmaterial gesenkt werden.

Auch kann vorteilhafterweise eine Regelung der Schichtdicke erfolgen, indem mit Hilfe einer Sensoranordnung die Einfärbung eines eingefärbten Bereichs des Druckbildes auf dem Fotoleiter oder einem nachfolgenden Trägermaterial erfasst und abhängig von dem erfassten Einfärbungsgrad die Stärke des elektrischen Feldes eingestellt wird. Alternativ oder zusätzlich kann der durch die Sensoranordnung erfasste Einfärbungsgrad zum automatischen Einstellen der Grundeinfärbung im Drucker oder Kopierer genutzt werden.

Ein sechster Aspekt der Erfindung betrifft eine Anordnung zum Einfärben eines Applikatorelements eines elektrofotografischen Druckers oder Kopierers. Die Anordnung enthält eine Walze, auf deren äußeren Oberfläche ein Zweikomponentengemisch aus elektrisch geladenen Tonerteilchen und ferromagnetischen Trägerteilchen haftet. Ferner enthält die Anordnung ein Applikatorelement, an dessen einzufärbender Oberfläche das auf der Oberfläche der Walze haftende Zweikomponentengemisch vorbeiführbar ist. Die Anordnung enthält ferner Mittel zum Erzeugen eines elektrischen Feldes, das zumindest auf den Teil des Zweikomponentengemischs wirkt, der sich zwischen der Oberfläche der walze und der einzufärbenden Oberfläche des Applikatorelements befindet, wobei das elektrische Feld beim Vorbeiführen des Zweikomponentengemischs zumindest einen Teil der im Zweikomponentengemisch vorhandenen Tonerteilchen auf die einzufärbende Oberfläche des Applikatorelements überträgt. Eine Steuereinheit steuert die Stärke des elektrischen Feldes derart, dass die übertragenen Tonerteilchen auf der einzufärbenden Oberfläche eine voreingestellte Schichtdicke erzeugen.

Durch eine solche erfindungsgemäße Anordnung wird erreicht, dass die Schichtdicke von einer auf einen Fotoleiter aufzubringenden Schicht Tonermaterial unabhängig von weiteren Elektrofotografieparametern auf einfache Art und Weise eingestellt werden kann. So ist die Schichtdicke der auf einzufärbenden Bereichen eines Ladungsbildes erzeugten Tonerschicht im wesentlichen unabhängig von der Potentialdifferenz zwischen einzufärbenden und nicht einzufärbenden Bereichen des Fotoleiters. Durch Steuern der Übertragungsspannung können Trägerteilchen auch über einen relativ langen Zeitraum im Zweikomponentengemisch verwendet werden, da durch Ändern der Stärke des elektrischen Feldes weiterhin eine gewünschte Schichtdicke der auf dem Applikatorelement erzeugten Tonerschicht erreicht werden kann. Auch ist durch diese Anordnung eine sehr schnelle und flexible Änderung der Schichtdicke der auf dem Applikatorelement erzeugten Tonerschicht möglich.

Ein siebenter Aspekt der Erfindung betrifft einen Drucker oder Kopierer zum Erzeugen mehrfarbiger Druckbilder auf einem Trägermaterial, der mindestens zwei Entwicklerstationen hat.

Die erste Entwicklerstation enthält elektrisch geladene Tonerteilchen einer ersten Farbe und die zweite Entwicklerstation elektrisch geladene Tonerteilchen einer von der ersten Farbe verschiedenen zweiten Farbe. In jeder der Entwicklerstationen ist ein Applikatorelement vorgesehen, auf dessen einzufärbender Oberfläche jeweils eine Tonerteilchenschicht aus den in der jeweiligen Entwicklerstation enthaltenen Tonerteilchen mit einer voreingestellten Schichtdicke nach einem erfindungsgemäßen Verfahren erzeugt wird.

Ein solcher Drucker oder Kopierer kann auf einfache Art und Weise Druckbilder in einer hohen Qualität erzeugen, da insbesondere bei Mehrfarbendruck zum Erzeugen von Mischfarben die Tonermengen des jeweiligen Farbauszugs für den Farbton der Mischfarbe von entscheidender Bedeutung sind. Die auf der einzufärbenden Oberfläche des in der jeweiligen Entwicklerstation angeordneten Applikatorelements hat eine definierte Schichtdicke unabhängig von der Alterung der in der jeweiligen Entwicklerstation enthaltenen Trägerteilchen. Somit können insbesondere bei Druckern mit mehreren Entwicklerstationen durch das Ausführen der Verfahrensschritte der erfindungsgemäßen Verfahren Entwicklerstationen eingesetzt werden, die Trägerteilchen mit unterschiedlichen Alterungszuständen haben, wobei auch bei diesen Entwicklerstationen eine hohe Druckqualität durch das Erzeugen einer konstanten voreingestellten Schichtdicke auf der Oberfläche des jeweiligen Applikatorelements erreicht wird.

Ein achter Aspekt der Erfindung betrifft einen Drucker oder Kopierer zum Erzeugen mehrfarbiger Druckbilder auf einem Trägermaterial, der mindestens zwei Entwicklerstationen hat. Die erste Entwicklerstation enthält elektrisch geladene Tonerteilchen einer ersten Farbe und die zweite Entwicklerstation elektrisch geladene Tonerteilchen einer von der ersten Farbe verschiedenen zweiten Farbe. Jede Entwicklerstation umfasst eine erfindungsgemäße Anordnung nach einem der vorhergehenden Aspekte.

Durch einen solchen Drucker oder Kopierer werden konstante voreingestellte Schichtdicken auf der Oberfläche des jeweiligen Applikatorelements erzeugt, wodurch hochwertige Druckbilder auch im Mehrfarbendruck bei Übereinanderdrucken mehrerer Tonerbilder erreicht werden.

Die Figuren zeigen Ausführungsbeispiele der Erfindung, nämlich:
- Figur 1: eine Anordnung zum Einfärben eines Foto- leiterbandes mit Hilfe einer Applikator- walze gemäß einer ersten Ausführungsform der Erfindung; und
- Figur 2: eine Anordnung zum Einfärben eines Foto- leiterbandes mit Hilfe einer Applikator- walze gemäß einer zweiten Ausführungsform der Erfindung.

In Figur 1 ist eine Entwicklereinheit 10 zum Entwickeln eines auf einem Fotoleiterband 12 enthaltenen Ladungsbildes dargestellt. Das Fotoleiterband 12 wird in Richtung des Pfeils P1 mit im wesentlichen gleich bleibender Geschwindigkeit angetrieben. Die Entwicklereinheit 10 enthält eine Applikatorwalze 14, eine Magnetwalze 16 und ein Mischrad 18. Der untere Teil des Mischrads 18 befindet sich in dem sogenannten Gemischsumpf der Entwicklereinheit 10, in dem ein zweikomponentengemisch aus Tonerteilchen und Trägerteilchen enthalten ist. Die Tonerteilchen sind elektrisch geladen und haften an den ferromagnetischen Trägerteilchen. Die Trägerteilchen dienen im wesentlichen dazu, die Tonerteilchen mit Hilfe der Magnetwalze 16 zu transportieren.

Im Inneren der Magnetwalze 16 sind drei Magnetelemente 22, 24, 26 ortsfest angeordnet. Die Magnetelemente sind Permanentmagnete, insbesondere Naturmagnete, die sich im Inneren der Walze 16 über deren gesamte Länge erstrecken. Die Längsachsen durch die Pole der Magnetelemente 22, 24, 26 sind radial ausgerichtet, wobei die Südpole der Magnetelemente 22 und 26 zur walzenoberfläche hin und der Nordpol des Magnetelements 24 zur Walzenoberfläche hin ausgerichtet ist. Die Gegenpole der Magnetelemente 22, 24, 26 sind nicht dargestellt. Im Bereich der Magnetelemente 22, 24, 26 werden auf der Oberfläche der Magnetwalze 16 sogenannte Magnetbürsten ausgebildet, durch die in diesen Bereichen erhabene Ansammlungen aus Tonerteilchen und Trägerteilchen gebildet sind. Die ferromagnetischen Trägerteilchen werden zusammen mit an diesen haftenden Tonerteilchen im Bereich der Magnetelemente durch das Magnetfeld dieser Magnetelemente 22, 24, 26 gehalten und werden entlang der Feldlinien des Magnetfeldes ausgerichtet, wodurch die abstehende Bürstenform erzeugt wird.

Das Mischrad 18 wird in Richtung des Pfeils P2 angetrieben, wodurch die im Gemischsumpf 20 befindlichen Tonerteilchen und Trägerteilchen durchmischt werden, wobei die Tonerteilchen durch die beim Durchmischen erzeugte Reibung tiboelektrisch aufgeladen werden. Das Zweikomponentengemisch aus Tonerteilchen und Trägerteilchen wird bis zu der Magnetwalze 16 hinauf geschleudert bzw. hinauf gewirbelt, wodurch ein Teil des Zweikomponentengemischs an der Oberfläche der Magnetwalze 16 auftrifft und insbesondere durch die Magnetfelder der Magnetelemente 22 und 24 auf der Oberfläche der Magnetwalze 16 gehalten wird. Durch die Bewegung der Magnetwalze 16 in Richtung des Pfeils P2 wird das Gemisch aus Tonerteilchen und Trägerteilchen auf der Oberfläche der Magnetwalze 16 gefördert. Die Schichtdicke der auf der Oberfläche der Magnetwalze 16 befindlichen Schicht des Zweikomponentengemischs wird durch eine Rakel 28 begrenzt.

Die Magnetwalze 16 enthält eine Metallhülse 30, die mit einer keramischen Schicht mit einer geeigneten Rauhigkeit beschichtet ist und gute Hafteigenschaften zum Transport des Zweikomponentengemischs hat. Die Metallhülse 30 ist mit einem ersten Potential einer Gleichspannungsquelle DC1 verbunden. Die Gleichspannungsquelle DC1 ist stufenlos einstellbar, wobei die Spannung der Gleichspannungsquelle DC1 mit Hilfe einer Steuereinheit eingestellt wird.

Die Applikatorwalze 14 enthält eine Metallhülse 32, die mit einem zweiten Potential der Gleichspannungsquelle DC1 verbunden ist. Somit wird zwischen der Metallhülse 32 der Applikatorwalze 14 und der Metallhülse 30 der Magnetwalze 16 ein elektrisches Feld erzeugt, wobei das elektrische Feld an der Stelle 46 mit dem geringsten Abstand zwischen der Applikatorwalze 14 und der Magnetwalze 16 am stärksten ist. Das elektrische Feld zwischen der Applikatorwalze 14 und der Magnetwalze 16 führt dazu, dass sich die an den Trägerteilchen anhaftenden Tonerteilchen von den Trägerteilchen lösen und auf der Oberfläche der Applikatorwalze 14 angelagert werden. Die Menge der aus dem Zweikomponentengemisch herausgelösten und an die Applikatorwalze 14 angelagerten Tonerteilchen ist dabei von der Potentialdifferenz zwischen dem ersten Potential und dem zweiten Potential abhängig, d.h. Von der durch die Gleichspannungsquelle DC1 erzeugten Spannung.

Die an die Oberfläche der Applikatorwalze 14 angelagerten Tonerteilchen haften auf dieser Oberfläche elektrostatisch. Somit kann durch die eingestellte Spannung an der Spannungsquelle DC1 die auf der Applikatorwalze 14 erzeugte Schichtdicke der Tonerteilchenschicht auf einfache Art und Weise eingestellt werden. Im Bereich 34 befindet sich auf dem Fotoleiterband 12 ein Ladungsbild, d.h. ein latentes Druckbild. Das Fotoleiterband 12 wird in Richtung des Pfeils P1 bewegt, wobei gleichzeitig die Applikatorwalze 14 in Richtung des Pfeils P4 angetrieben wird. Die Umlaufgeschwindigkeit des Fotoleiterbands 12 und die Umlaufgeschwindigkeit der Applikatorwalze 14 sind im wesentlichen gleich, so dass keine Geschwindigkeitsdifferenz im Bereich einer Umdruckstelle 36 zwischen Fotoleiterband 12 und Applikatorwalze 14 auftritt.

Die einzufärbenden Bereiche des Ladungsbildes 34 werden im Umdruckbereich 36 mit Tonermaterial eingefärbt, wobei im wesentlichen die gesamte auf der Oberfläche der Applikatorwalze 14 befindliche Tonermaterialschicht, die dem einzufärbenden Bereich gegenüberliegt, auf das Fotoleiterband übertragen wird. Im Bereich 38 des Fotoleiterbands 12 befindet sich somit ein Tonerbild auf dem Fotoleiterband, das im wesentlichen dem zu erzeugenden Druckbild entspricht. Auf der Applikatorwalze 14 bleibt im Bereich 40 ein Tonerbild zurück, das dem Negativ des Druckbilds im Bereich 38 entspricht. Mit Hilfe einer Rakel 42 wird noch auf der Oberfläche der Applikatorwalze 14 befindliches Tonermaterial von dessen Oberfläche abgeschabt. Das abgeschabte Tonermaterial fällt zurück in den Gemischsumpf und wird dadurch dem Elektrofotografieprozeß wieder zugeführt.

Mit Hilfe der Rakel 42 wird das gegebenenfalls noch auf der Oberfläche der Applikatorwalze 14 in den Bereichen, von denen die Schicht Tonermaterial auf das Fotoleiterband 12 übertragen worden ist, vorhandenes Tonermaterial von der Oberfläche der Applikatorwalze 14 entfernt. Zum Entfernen des auf der Applikatorwalze 14 verbleibenden Tonermaterials und zum Reinigen der Oberfläche der Magnetwalze 16 können weitere Reinigungsvorrichtungen zusätzlich oder alternativ zur Rakel 42 vorgesehen sein, wie sie insbesondere aus der internationalen Patentanmeldung WO 03/036393 A2 bekannt sind. Ferner ist in dieser Anmeldung der Aufbau der Magnetwalze 16 ausführlich beschrieben.

Im Umdruckbereich 36 ist ein Luftspalt zwischen der Oberfläche der Applikatorwalze 14 und des Fotoleiterbands 16 vorgesehen, so dass die Entwicklung des im Bereich 34 enthaltenen Ladungsbilds mit Tonermaterial über einen Luftspalt erfolgt. Das Fotoleiterband 12 enthält eine elektrisch leitende Schicht 44, die mit einem zweiten Potential einer zweiten Gleichspannungsquelle DC2 verbunden ist. Das erste Potential der Gleichspannungsquelle DC1 ist in dem zweiten Potential in der Gleichspannungsquelle DC1 und somit mit der Metallhülse 32 der Applikatorwalze 14 verbunden. Mit Hilfe der Gleichspannungsquelle DC2 wird somit ein elektrisches Feld zwischen der elektrisch leitenden Schicht 44 und der Metallhülse 32 erzeugt, wodurch der Umdruck der Tonerteilchen von der Applikatorwalze 14 auf die einzufärbenden Bereiche 34 des Fotoleiterbands 12 zumindest begünstigt wird. Vorzugsweise ist auch die Gleichspannungsquelle DC2 stufenlos einstellbar, so dass die Stärke des elektrischen Feldes zwischen der Metallhülse 32 und der elektrisch leitenden Schicht 44 in einem großen Bereich geregelt werden kann.

In Figur 2 ist die Entwicklereinheit 10 gemäß einer zweiten Ausführungsform der Erfindung dargestellt. Gleiche Elemente haben gleiche Bezugszeichen. Im Unterschied zu der Ausführungsform nach Figur 1 ist bei der Ausführungsform 2 eine ortsfeste Gegenelektrode 48 mit zwei Elektrodenplatten 50, 52 im Inneren der Applikatorwalze 14 angeordnet. Im Bereich 46 mit dem geringsten Abstand zwischen der Applikatorwalze 14 und der Magnetwalze 16 ist die Elektrodenplatte 5 gegenüber der Walze 16 angeordnet. Die Gegenelektrode 48 mit den Elektrodenplatten 50, 52 ist in gleicher Weise wie die Metallhülse 32 gemäß der ersten Ausführungsform nach Figur 1 mit dem zweiten Potential der Gleichspannungsquelle DC1 und dem ersten Potential der Gleichspannungsquelle DC2 verbunden. Somit kann bei der Ausführungsform nach Figur 2 auch eine Kunststoffwalze als Applikatorwalze 14 eingesetzt werden, die keine Metallhülse 32 enthält.

Bei der Ausführungsform nach Figur 2 ist eine Wechselspannung der durch die Gleichspannungsquelle DC1 erzeugten Gleichspannung überlagert, die mit Hilfe einer Wechselspannungsquelle AC1 erzeugt wird. Der Betrag der durch die Wechselspannungsquelle AC1 erzeugten Wechselspannung ist vorzugsweise stufenlose mit Hilfe einer Steuereinheit einstellbar. Die durch die Wechselspannungsquelle AC1 erzeugte Wechselspannung dient insbesondere dazu, dass die an den Trägerteilchen haftenden Tonerteilchen von den Trägerteilchen insbesondere im Bereich 46 gelöst werden, wodurch die gelösten Tonerteilchen mit Hilfe der von der Gleichspannungsquelle DC1 erzeugten Gleichspannung in Richtung der Oberfläche der Applikatorwalze 14 gezogen werden und auf der Oberfläche der Applikatorwalze 14 elektrostatisch haften.

In gleicher Weise ist der durch die Gleichspannungsquelle DC2 erzeugten Gleichspannung eine von einer Wechselspannungsquelle AC2 erzeugten Wechselspannung überlagert. Mit Hilfe der durch die Wechselspannungsquelle AC1 erzeugten Spannung werden die Tonerteilchen von der Oberfläche der Applikatorwalze 14 gelöst. Alternativ zur in Figur 2 dargestellten Ausführungsform kann die Applikatorwalze eine Metallhülse ähnlich der Metallhülse 32 nach Figur 1, die als Elektrode dient. Die zweite Elektrodenplatte 52 ist im Inneren der Applikatorwalze 14 ortsfest gegenüber dem Umdruckbereich 36 angeordnet ist.

Bei anderen Ausführungsformen kann auch nur eine Wechselspannungsquelle AC1 oder AC2 vorgesehen sein.

Die Trägerteilchen haben bei den beschriebenen Auführungsformen einen Durchmesser von etwa 50 µm und sind in den Figuren 1 und 2 als Kreise dargestellt. Die Tonerteilchen haben einen Durchmesser von etwa 7 µm und sind in den Figuren 1 und 2 als Punkte dargestellt. Sowohl bei der Ausführungsform nach Figur 1 als auch bei der Ausführungsform nach Figur 2 kann durch das Ändern der Gleichspannung DC1 die auf der Applikatorwalze 14 erzeugte Schichtdicke gesteuert werden.

Wird nachfolgend die Schichtdicke der erzeugten Tonerteilchenschicht auf der Applikatorwalze 14, auf dem Fotoleiterband 12 oder einem nachfolgenden Trägermaterial, wie z.B. einem endlosen Transferband oder ein zu bedruckendes Trägermaterial, ermittelt, so kann diese ermittelte Schichtdicke mit einem Sollwert verglichen und abhängig vom Vergleichsergebnis die Höhe der durch die Gleichspannungsquelle DC1 erzeugte Gleichspannung gesteuert werden, wodurch die Schichtdicke geregelt wird. Alternativ oder zusätzlich kann der Einfärbungsgrad der auf der Applikatorwalze 14, dem Fotoleiterband 12 oder einem nachfolgenden Trägermaterial erzeugten Tonerteilchenschicht ermittelt und mit einem Sollwert verglichen werden. Abhängig vom Vergleichsergebnis wird die Spannungsquelle DC1 angesteuert, um die auf der Applikatorwalze 14 zu erzeugenden Schichtdicke der Tonerteilchenschicht dem Sollwert anzupassen. Als Sensor kann dabei ein optischer Sensor, ein kapazitiver Sensor und/oder ein Lasertriangulationssensor verwendet werden.

Beim Einbau in einen elektrofotografischen Drucker oder Kopierer ist die Entwicklereinheit 10 vorzugsweise von einem geeigneten Gehäuse umschlossen.

Die Entwicklerstationen 10 mit Applikatorwalzen 14 nach den Figuren 1 und 2 erzeugen mit Hilfe einer zweikomponenten-Magnetbürste eine Tonerteilchenschicht auf der Applikatorwalze 14, die elektrostatisch auf der Applikatorwalze haftet. Der Kraftvektor des durch die Gleichspannung DC1 erzeugten elektrischen Feldes, der auf die Tonerteilchen wirkt, ist in Richtung der Applikatorwalze 14 gerichtet. Über den Luftspalt zwischen Applikatorwalze 14 und Fotoleiterband 12 wird in den zu entwickelnden Bereichen des Fotoleiterbands, d.h. in den einzufärbenden Bereichen, die gesamte Tonerteilchenschicht von der Applikatorwalze 14 auf das Fotoleiterband 12 übertragen. Auf der Oberfläche der Applikatorwalze 14 verbleibt in diesem Bereich nur ein sehr geringer Rest, der unabhängig von der auf der Applikatorwalze 14 angelagerten Tonerschicht konstant ist.

Die Schichtdicke der Tonerteilchenschicht auf dem Fotoleiterband 12 in den einzufärbenden Bereichen 38 ist somit unabhängig von der Übertragungshilfsspannung DC1. Die Stärke des elektrischen Feldes der Gleichspannungsquellen DC1 und DC2 ist vorzugsweise stufenlos einstellbar, wodurch eine sehr variable Schichtdickeneinstellung in weiten Bereichen möglich ist.

Wie bereits erwähnt, können vorhandene Prozessschwankungen des Elektrofotografieprozesses durch eine Regelung der Schichtdicke weitestgehend ausgeglichen werden, da die Schichtdicke mit Hilfe der Gleichspannungsquelle DC1 einfach und schnell geändert werden kann. Zunächst wird mit Hilfe einer geeigneten Sensoranordnung die erzeugte Druckguteinfärbung vorzugsweise auf dem Fotoleiterband als Ist-Einfärbung ermittelt. Bei einer Abweichung dieser ermittelten Ist-Einfärbung von einer Solleinfärbung wird mit Hilfe eines Regelkreises die von der Spannungsquelle DC1 erzeugte Gleichspannung so lange verändert, bis die dann ermittelte Ist-Einfärbung der Solleinfärbung entspricht.

Ist z.B. die ermittelte Ist-Einfärbung geringer als die Solleinfärbung, so wird die Spannung der Gleichspannungsquelle DC1 erhöht, wodurch die auf der Oberfläche der Applikatorwalze 14 abgelagerte und somit die auf dem Fotoleiterband 12 entwickelte Tonermenge zunimmt und sich der Solleinfärbung annähert. Ist die ermittelte Ist-Einfärbung jedoch höher als die Solleinfärbung, so wird die Spannung der Gleichspannungsquelle DC1 entsprechend reduziert. Dadurch kann schnell und flexibel auf Prozessschwankungen reagiert werden, die durch die in der Beschreibungseinleitung beschriebene Regelung des Nachförderns von Tonermaterial in die Entwicklereinheit 10 nicht möglich ist.

Die infolge der Alterung der Trägerteilchen veränderten Gemischparameter des Zweikomponentengemischs beeinflussen zwar die Toneranlagerung an den Trägerteilchen, jedoch werden diese durch die beschriebene Regelung der Schichtdicke bzw. der Einfärbung ausgeregelt, so dass eine gleich bleibende Einfärbung der zu entwickelnden Ladungsbilder in gleich bleibender Qualität erfolgt. Dadurch können auch die Trägerteilchen länger im elektrofotografischen Prozeß in der Entwicklereinheit 10 des Druckers genutzt werden, wodurch Kosten reduziert werden können.

### Bezugszeichenliste

- 10: Entwicklereinheit
- 12: Fotoleiterband
- 14: Applikatorwalze
- 16: Magnetwalze
- 18: Mischrad
- 20: Gemischsumpf
- 22,24,26: Magnetelement
- 28, 42: Rakel
- 30, 32: Metallhülse
- 34: Bereich Ladungsbild
- 36: Bereich Umdruck
- 38: Bereich Tonerbild
- 40: Druckbild (negativ)
- 44: elektrisch leitende Schicht
- 46: Übertragungsbereich
- 48: Gegenelektrode
- 50, 52: Elektrodenplatte
- P1, P2, P3, P4: Richtungspfeile

## Patentansprüche

1. Verfahren zum Erzeugen einer Tonerteilchenschicht mit einer voreingestellten Schichtdicke auf der Oberfläche eines Applikatorelements,
bei dem ein auf der äußeren Oberfläche einer Walze (16) haftendes Zweikomponentengemisch aus elektrisch geladenen Tonerteilchen und ferromagnetischen Trägerteilchen an einer einzufärbenden Oberfläche eines Applikatorelements (14) vorbeigeführt wird,
beim Vorbeiführen des Zweikomponentengemischs zumindest ein Teil der im Zweikomponentengemisch enthaltenen Tonerteilchen auf die einzufärbende Oberfläche des Applikatorelements (14) übertragen wird,
ein elektrisches Feld erzeugt wird, das zumindest eine Kraft auf einen Teil der elektrisch geladenen Tonerteilchen des Zweikomponentengemischs ausübt, der sich zwischen der Oberfläche der Walze (16) und der einzufärbenden Oberfläche des Applikatorelements (14) befindet,
die Stärke des elektrischen Feldes zum Einstellen der Schichtdicke der durch die auf die einzufärbende Oberfläche des Applikatorelements (14) übertragenen Tonerteilchen gebildeten Tonerteilchenschicht verändert wird,
mit Hilfe einer Messanordnung ein Ist-Wert als Maß für die Schichtdicke ermittelt wird, wobei mit Hilfe der Messanordnung die Schichtdicke zumindest eines Bereichs eines mit Hilfe des Applikatorelements (14) auf der Oberfläche eines Fotoleiters eingefärbten Tonerbildes als Ist-Wert erfasst wird,
der ermittelte Ist-Wert mit einem durch eine voreingestellte Schichtdicke bestimmten Soll-Wert verglichen wird,
und bei dem die Stärke des elektrischen Feldes abhängig von der Abweichung des ermittelten Ist-Werts vom Soll-Wert eingestellt und/oder verändert wird.

2. Verfahren nach Anspruch 1, **dadurch gekennzeichnet, dass** der Ist-Wert mit Hilfe eines kapazitiven Schichtdicken-Sensors, eines optischen Schichtdicken-Sensors oder eines Sensors zum Erfassen der optischen Dichte des eingefärbten Tonerbildes ermittelt wird.

3. Verfahren nach einem der vorhergehenden Ansprüche, **dadurch gekennzeichnet, dass** die Stärke des elektrischen Feldes stufenlos zum stufenlosen Verändern der Schichtdicke verändert wird.

4. Verfahren nach einem der vorhergehenden Ansprüche, **dadurch gekennzeichnet, dass** die einzufärbende Oberfläche des Applikatorelements (14) an der Oberfläche der Walze (16) vorbeigeführt wird, dass die Drehrichtung der Walze (16) vorzugsweise gleich der Förderrichtung des Applikatorelements (14) ist, und dass die Umlaufgeschwindigkeiten der Walze (16) und des Applikatorelements (14) im wesentlichen gleich sind.

5. Verfahren nach einem der vorhergehenden Ansprüche, **dadurch gekennzeichnet, dass** das Applikatorelement (14) eine Applikatorwalze oder ein Applikatorband ist.

6. Verfahren nach einem der vorhergehenden Ansprüche, **dadurch gekennzeichnet, dass** im Inneren der Walze (18) mindestens ein Magnetelement (22, 24, 26) ortsfest angeordnet wird, dessen Magnetfeld auf die Trägerteilchen derart einwirkt, dass auf der Oberfläche der Walze (16) eine erhabene Ansammlung des Zweikomponentengemischs, insbesondere eine Magnetbürste, gebildet wird.

7. Verfahren nach einem der vorhergehenden Ansprüche, **dadurch gekennzeichnet, dass** mit Hilfe der auf dem Applikatorelement (14) erzeugten Schicht aus Tonerteilchen ein auf einem Fotoleiter (16) befindliches Ladungsbild eingefärbt und entwickelt wird.

8. Verfahren nach Anspruch 6 oder 7, **dadurch gekennzeichnet, dass** das Magnetelement (22, 24, 26) an der Stelle (46) mit dem geringsten Abstand zwischen dem Applikatorelement (14) und der Walze (16) angeordnet wird, und dass die Achse der Pole (N, S) des Magnetelements (22, 24, 26) radial zur Walze (16) ausgerichtet wird.

9. Verfahren nach einem der vorhergehenden Ansprüche, **dadurch gekennzeichnet, dass** das Zweikomponentengemisch mit Hilfe einer Gemischaufbereitungseinrichtung derart aufbereitet wird, dass es einen voreingestellten Anteil Tonerteilchen enthält.

10. Verfahren nach einem der Ansprüche 7 bis 9, **dadurch gekennzeichnet, dass** das Magnetelement (22, 24, 26) ein Permanentmagnet und/oder einen Elektromagnet enthält.

11. Verfahren nach einem der vorhergehenden Ansprüche, **dadurch gekennzeichnet, dass** die Schichtdicke auf dem Fotoleiter (12) mit Hilfe einer Sensoranordnung erfasst wird, wobei durch die Sensoranordnung der Einfärbungsgrad und/oder die Schichtdicke der durch die Tonerteilchen gebildeten Schicht erfasst wird.

12. Verfahren nach Anspruch 11, **dadurch gekennzeichnet, dass** als Sensoranordnung ein optischer Sensor zum Erfassen des Einfärbungsgrades, ein Lasertriangulationssensor und/oder ein kapazitiver Sensor verwendet wird.

13. Verfahren nach einem der Ansprüche 10 oder 11, **dadurch gekennzeichnet, dass** die ermittelte Schichtdicke mit einem Sollwert verglichen wird, und dass abhängig vom Vergleichsergebnis die Stärke des elektrischen Feldes eingestellt wird.

14. Verfahren nach einem der vorhergehenden Ansprüche, **dadurch gekennzeichnet, dass** die durch die auf das Applikatorelement (14) übertragenen Tonerteilchen erzeugten Schichtdicke geregelt wird.

15. Verfahren nach Anspruch 14, **dadurch gekennzeichnet, dass** die Stärke des elektrischen Feldes als Stellgröße verwendet wird, wobei das elektrische Feld vorzugsweise durch Ändern der Potentialdifferenz bzw. der angelegten Spannung zwischen der Oberfläche der Walze (16) und der Oberfläche des Applikatorelements (14) eingestellt wird.

16. Verfahren nach einem der vorhergehenden Ansprüche, **dadurch gekennzeichnet, dass** mit Hilfe des Vergleichs zwischen dem von der Sensoranordnung ermittelten Messwerts und dem Sollwert eine Regelabweichung ermittelt wird.

17. Verfahren nach einem der vorhergehenden Ansprüche, **dadurch gekennzeichnet, dass** die Walze (16) eine Metallhülse (32) enthält, die sich im wesentlichen über die gesamte Länge der Walze (16) erstreckt, wobei die Schicht (32) als Elektrode dient, vorzugsweise ist der Grundkörper der Walze (16) eine Metallhülse (32).

18. Verfahren nach einem der vorhergehenden Ansprüche, **dadurch gekennzeichnet, dass** das Applikatorelement (14) eine elektrisch leitende Schicht (30) enthält, die sich in einer parallelen Ebene zur Oberfläche des Applikatorelements (14) erstreckt und die als Elektrode dient.

19. Verfahren nach einem der vorhergehenden Ansprüche, **dadurch gekennzeichnet, dass** im Applikatorelement (14) und/oder in der Walze (16) ortsfeste Elektroden angeordnet sind, die einander gegenüberliegend angeordnet sind.

20. Verfahren einem der vorhergehenden Ansprüche, **dadurch gekennzeichnet, dass** eine Mischwalze (18) vorgesehen wird, durch die die im Zweikomponentengemisch enthaltenen Trägerteilchen und Tonerteilchen gleichmäßig durchmischt werden und mit deren Hilfe das Zweikomponentengemisch aufbereitet wird.

21. Verfahren nach Anspruch 20, **dadurch gekennzeichnet, dass** das aufbereitete Zweikomponentengemisch der Walze (16) zugeführt wird, wobei die Höhe der auf der Oberfläche der Walze erzeugten Schicht des Zweikomponentengemischs mit Hilfe einer Dosierrakel (28) begrenzt wird.

22. Vorrichtung zum Erzeugen einer Tonerteilchenschicht mit einer voreingestellten Schichtdicke auf der Oberfläche eines Applikatorelements,
mit einer Walze (16), auf deren äußeren Oberfläche ein Zweikomponentengemisch aus elektrisch geladenen Tonerteilchen und ferromagnetischen Trägerteilchen haftet,
mit einem Applikatorelement (14), an dessen einzufärbender Oberfläche das auf der Oberfläche der Walze (16) haftende Zweikomponentengemisch vorbeiführbar ist,
mit Mitteln zum Erzeugen eines elektrischen Feldes, das zumindest eine Kraft auf einen Teil der elektrisch geladenen Tonerteilchen des Zweikomponentengemischs ausübt, der sich zwischen der Oberfläche der Walze (16) und der einzufärbenden Oberfläche des Applikatorelements (14) befindet,
mit Mitteln zum Verändern der Stärke des elektrischen Feldes, um die Schichtdicke der durch die auf die einzufärbende Oberfläche des Applikatorelements (14) übertragenen Tonerteilchen gebildeten Tonerteilchenschicht einzustellen,
mit einer Messanordnung zum Ermitteln eines Ist-Wertes als Maß für die Schichtdicke, wobei die Messanordnung die Schichtdicke zumindest eines Bereichs eines mit Hilfe des Applikatorelements (14) auf der Oberfläche eines Fotoleiters eingefärbten Tonerbildes als Ist-Wert erfasst,
mit Mitteln zum Vergleichen des ermittelten Ist-Wertes mit einem durch eine voreingestellte Schichtdicke bestimmten Soll-Wert,
wobei die Mittel zum Verändern der Stärke des elektrischen Feldes die Stärke des elektrischen Feldes abhängig von der Abweichung des ermittelten Ist-Werts vom Soll-Wert einstellen und/oder verändern.

23. Drucker oder Kopierer zum Erzeugen mehrfarbiger Druckbilder auf einem Trägermaterial,
der mindestens zwei Entwicklerstationen hat,
wobei die erste Entwicklerstation elektrisch geladene Tonerteilchen einer ersten Farbe und die zweite Entwicklerstation elektrisch geladene Tonerteilchen einer von der ersten Farbe verschiedenen zweiten Farbe enthält,
und wobei jede Entwicklerstationen eine Vorrichtung zum Erzeugen einer Tonerteilchenschicht mit einer voreingestellten Schichtdicke auf der Oberfläche eines Applikatorelements nach Anspruch 22 hat.

## Claims

1. A method for generating a toner particle layer with a preset layer thickness on the surface of an applicator element,
in which a two-component mixture, made of electrically-charged toner particles and ferromagnetic carrier particles, adhering on the outer surface of a roller (16) is directed past a surface of an applicator element (14) to be inked,
upon passage of the two-component mixture, at least a portion of the toner particles comprised in the two-component mixture is transferred onto the surface of the applicator element (14) to be inked,
an electrical field is generated that exerts at least a force on a portion of the electrically-charged toner particles of the two-component mixture which is located between the surface of the roller (16) and the surface of the applicator element (14) to be inked,
the strength of the electrical field is varied in order to adjust the layer thickness of the toner particle layer formed by the toner particles transferred onto the surface of the applicator element (14) to be inked,
a real value as a measure for the layer thickness is determined with the aid of a measurement arrangement, wherein with the aid of the measurement arrangement the layer thickness of at least one region of a toner image inked on the surface of a photoconductor with the aid of the applicator element (14) is detected as a real value,
the determined real value is compared with a desired value determined by a preset layer thickness,
and in which the strength of the electrical field is adjusted and/or varied dependent on the deviation of the determined real value from the desired value.

2. The method according to claim 1, **characterized in that** the real value is determined with the aid of a capacitive layer thickness sensor, an optical layer thickness sensor or a sensor for detection of the optical density of the inked toner image.

3. The method according to one of the preceding claims, **characterized in that** the strength of the electrical field is varied in a continuously-variable manner for continuously-variable variation of the layer thickness.

4. The method according to one of the preceding claims, **characterized in that** the surface of the applicator element (14) to be inked is directed past the surface of the roller (16), **in that** the rotation direction of the roller (16) is preferably the same as the transport direction of the applicator element (14), and **in that** the rotation speed of the roller (16) and of the applicator element (14) are essentially equal.

5. The method according to one of the preceding claims, **characterized in that** the applicator element (14) is an applicator roller or an applicator belt.

6. The method according to one of the preceding claims, **characterized in that** at least one magnet element (22, 24, 26) is arranged stationary within the roller (18), the magnetic field of which magnet element (22, 24, 26) acts on the carrier particles such that a raised accumulation of the two-component mixture, in particular a magnetic brush, is formed on the surface of the roller (16).

7. The method according to one of the preceding claims, **characterized in that** a charge image located on a photoconductor (16) is inked and developed with the aid of the layer of toner particles generated on the applicator element (14).

8. The method according to claim 6 or 7, **characterized in that** the magnet element (22, 24, 26) is arranged at the point (46) with the least separation between the applicator element (14) and the roller (16), and **in that** the axis of the poles (N, S) of the magnet element (22, 24, 26) is aligned radially relative to the roller (16).

9. The method according to one of the preceding claims, **characterized in that** the two-component mixture is prepared with the aid of a mixture preparation device such that it comprises a preset proportion of toner particles.

10. The method according to one of the claims 7 to 9, **characterized in that** the magnet element (22, 24, 26) comprises a permanent magnet and/or an electromagnet.

11. The method according to one of the preceding claims, **characterized in that** the layer thickness on the photoconductor (12) is detected with the aid of a sensor arrangement, wherein the degree of inking and/or the layer thickness of the layer formed by the toner particles is detected with the aid of a sensor arrangement.

12. The method according to claim 11, **characterized in that** an optical sensor for detection of the degree of inking, a laser triangulation sensor and/or a capacitive sensor is used as a sensor arrangement.

13. The method according to one of the claims 10 or 11, **characterized in that** the determined layer thickness is compared with a desired value and **in that** the strength of the electrical field is set dependent on the comparison result.

14. The method according to one of the preceding claims, **characterized in that** the layer thickness generated via the toner particles transferred onto the applicator element (14) is regulated.

15. The method according to claim 14, **characterized in that** the strength of the electrical field is used as an adjustment variable, wherein the electrical field is preferably adjusted by changing the potential difference or, respectively, the applied voltage between the surface of the roller (16) and the surface of the applicator element (14).

16. The method according to one of the preceding claims, **characterized in that** a control deviation is determined with the aid of the comparison between the measurement value determined by the sensor arrangement and the desired value.

17. The method according to one of the preceding claims, **characterized in that** the roller (16) comprises a metal casing (32) that extends essentially across the entire length of the roller (16), wherein the layer (32) serves as an electrode, the base body of the roller (16) is preferably a metal casing (32).

18. The method according to one of the preceding claims, **characterized in that** the applicator element (14) comprises an electrically-conductive layer (30) that extends in a plane parallel to the surface of the applicator element (14) and serves as an electrode.

19. The method according to one of the preceding claims, **characterized in that** stationary electrodes that are arranged opposite one another are arranged in the applicator element (14) and/or in the roller (16).

20. The method according to one of the preceding claims, **characterized in that** a mixing roller (18) is provided via which the carrier particles and toner particles contained in the two-component mixture are uniformly stirred and with the aid of which the two-component mixture is prepared.

21. The method according to claim 20, **characterized in that** the prepared two-component mixture is supplied to the roller (16), wherein the height of the layer of the two-component mixture generated on the surface of the roller is delimited with the aid of a dosing blade (28).

22. A device for generating a toner particle layer with a preset layer thickness on the surface of an applicator element,
with a roller (16) on whose outer surface adheres a two-component mixture made up of electrically-charged toner particles and ferromagnetic carrier particles,
with an applicator element (14) past whose surface to be inked the two-component mixture adhering on the surface of the roller (16) can be directed,
with means for generating an electrical field that exerts at least a force on a portion of the electrically-charged toner particles of the two-component mixture which is located between the surface of the roller (16) and the surface of the applicator element (14) to be inked,
with means for varying the strength of the electrical field to set the layer thickness of the toner particle layer formed by the toner particles transferred to the surface of the applicator element (14) to be inked,
with a measurement arrangement for determining a real value as a measure for the layer thickness, wherein the measurement arrangement detects the layer thickness of at least one region of a toner image inked on the surface of a photoconductor with the aid of the applicator element (14) as a real value,
with means for comparing the determined real value with a desired value determined by a preset layer thickness,
wherein the means for varying the strength of the electrical field adjust and/or vary the strength of the electrical field dependent on the deviation of the determined real value from the desired value.

23. Printer or copier for generating multi-coloured print images on a carrier material,
that has at least two developer stations,
wherein the first developer station comprises electrically-charged toner particles of a first colour and the second developer station comprises electrically-charged toner particles of a second colour differing from the first colour,
and wherein each developer station has a device for generating a toner particle layer with a preset layer thickness on the surface of an applicator element according to claim 22.

## Revendications

1. Procédé de génération d'une couche de particules de toner ayant une épaisseur de couche préréglée à la surface d'un élément applicateur, dans lequel
un mélange de deux composants, adhérant à la surface extérieure d'un rouleau (16) et constitué de particules de toner électriquement chargées et de particules de support ferromagnétiques, est amené devant une surface à colorer d'un élément applicateur (14),
lors du passage du mélange de deux composants, au moins une partie des particules de toner contenue dans le mélange de deux composants est transférée sur la surface à colorer de l'élément applicateur (14),
un champ électrique est généré qui exerce au moins une force sur une partie des particules de toner électriquement chargées du mélange de deux composants, laquelle se trouve entre la surface du rouleau (16) et la surface à colorer de l'élément applicateur (14),
l'intensité du champ électrique est modifiée afin de régler l'épaisseur de couche de la couche de particules de toner formée par les particules de toner transférées sur la surface à colorer de l'élément applicateur (14),
une valeur réelle est détectée comme mesure de l'épaisseur de couche à l'aide d'un système de mesure, l'épaisseur de couche d'au moins une région d'une image formée par du toner qui a été colorée à l'aide de l'élément applicateur (14) sur la surface d'un photoémetteur étant détectée comme valeur réelle à l'aide du système de mesure,
la valeur réelle détectée est comparée à une valeur de consigne déterminée par une épaisseur de couche préréglée,
et l'intensité du champ électrique est réglée et/ou modifiée en fonction de l'écart entre la valeur réelle déterminée et la valeur de consigne.

2. Procédé selon la revendication 1, **caractérisé en ce que** la valeur réelle est déterminée à l'aide d'un capteur d'épaisseur de couche capacitif, d'un capteur d'épaisseur de couche optique ou d'un capteur destiné à déterminer la densité optique de l'image formée par du toner qui a été colorée.

3. Procédé selon l'une des revendications précédentes, **caractérisé en ce que** l'intensité du champ électrique est modifiée progressivement afin de modifier progressivement l'épaisseur de couche.

4. Procédé selon l'une des revendications précédentes, **caractérisé en ce que** la surface à colorer de l'élément applicateur (14) est amenée devant la surface du rouleau (16), **en ce que** le sens de rotation du rouleau (16) est avantageusement le même que le sens de transport de l'élément applicateur (14), et **en ce que** la vitesse de rotation du rouleau (16) et celle de l'élément applicateur (14) sont sensiblement égales.

5. Procédé selon l'une des revendications précédentes, **caractérisé en ce que** l'élément applicateur (14) est un rouleau applicateur ou un applicateur à bande.

6. Procédé selon l'une des revendications précédentes, **caractérisé en ce que** à l'intérieur du rouleau (16) est disposé de façon fixe au moins un élément magnétique (22, 24, 26) dont le champ magnétique agit sur les particules de support, **en ce que** sur la surface du rouleau (16) est formé un amas saillant du mélange de deux composants, notamment une brosse magnétique.

7. Procédé selon l'une des revendications précédentes, **caractérisé en ce qu'**une image latente se trouvant sur un photoconducteur (16) est colorée et développée à l'aide de la couche de particules de toner générée sur l'élément applicateur (14).

8. Procédé selon la revendication 6 ou 7, **caractérisé en ce que** l'élément magnétique (22, 24, 26) est disposé à l'emplacement (46) où la distance entre l'élément applicateur (14) et le rouleau (16) est la plus faible, et **en ce que** l'axe des pôles (N, S) de l'élément magnétique (22, 24, 26) est orienté radialement par rapport au rouleau (16).

9. Procédé selon l'une des revendications précédentes, **caractérisé en ce que** le mélange de deux composants est préparé à l'aide d'un dispositif de préparation de mélange de telle sorte qu'il contient un pourcentage préréglé de particules de toner.

10. Procédé selon l'une des revendications 7 à 9, **caractérisé en ce que** l'élément magnétique (22, 24, 26) contient un aimant permanent et/ou un élément électromagnétique.

11. Procédé selon l'une des revendications précédentes, **caractérisé en ce que** l'épaisseur de couche sur le photoconducteur (12) est détectée à l'aide d'un système de capteurs, le niveau de coloration et/ou l'épaisseur de couche de la couche formée par les particules de toner sont détectés par le système de capteurs.

12. Procédé selon la revendication 11, **caractérisé en ce que** l'on utilise comme système de capteurs un capteur optique destiné à détecter le niveau de coloration, un capteur de triangulation à laser et/ou un capteur capacitif.

13. Procédé selon l'une des revendications 10 ou 11, **caractérisé en ce que** l'épaisseur de couche détectée est comparée à une valeur de consigne, et **en ce que** l'intensité du champ électrique est réglée en fonction du résultat de la comparaison.

14. Procédé selon l'une des revendications précédentes, **caractérisé en ce que** l'on règle l'épaisseur de couche générée par les particules de toner transférées sur l'élément applicateur (14).

15. Procédé selon la revendication 14, **caractérisé en ce que** l'intensité du champ électrique est utilisée comme grandeur de réglage, le champ électrique étant réglé avantageusement en modifiant la différence de potentiel ou la tension appliquée entre la surface du rouleau (16) et la surface de l'élément applicateur (14).

16. Procédé selon l'une des revendications précédentes, **caractérisé en ce qu'**un écart de réglage est détecté en comparant la valeur de mesure détectée par le système de capteurs et la valeur de consigne.

17. Procédé selon l'une des revendications précédentes, **caractérisé en ce que** le rouleau (16) contient un manchon métallique (32) qui s'étend sensiblement sur toute la longueur du rouleau (16), la couche (32) servant d'électrodes, avantageusement le corps de base du rouleau (16) étant un manchon métallique (32).

18. Procédé selon l'une des revendications précédentes, **caractérisé en ce que** l'élément applicateur (14) contient une couche électriquement conductrice (30) qui s'étend dans un plan parallèle à la surface de l'élément applicateur (14) et qui sert d'électrode.

19. Procédé selon l'une des revendications précédentes, **caractérisé en ce que** dans l'élément applicateur (14) et/ou dans le rouleau (16) sont disposées des électrodes immobiles qui sont placées l'une en face de l'autre.

20. Procédé selon l'une des revendications précédentes, **caractérisé en ce qu'**il est prévu un rouleau de mélange (18) qui permet de mélanger uniformément les particules de support et les particules de toner contenues dans le mélange de deux composants et à l'aide duquel on prépare le mélange de deux composants.

21. Procédé selon la revendication 20, **caractérisé en ce que** le mélange de deux composants préparé est amené au rouleau (16), la hauteur de la couche du mélange de deux composants, générée à la surface du rouleau, est limitée à l'aide d'une raclette de dosage (28).

22. Dispositif de génération d'une couche de particules de toner ayant une épaisseur de couche préréglée sur la surface d'un élément applicateur, ledit dispositif comportant
un rouleau (16) à la surface extérieure duquel adhère un mélange de deux composants constitué de particules de toner chargées électriquement et de particules de support ferromagnétiques,
un élément applicateur (14), le mélange de deux composants adhérant à la surface du rouleau (16) pouvant être amené devant la surface à colorer dudit élément applicateur,
des moyens pour générer un champ électrique qui exerce au moins une force sur une partie des particules de toner, chargées électriquement, du mélange de deux composants qui se trouve entre la surface du rouleau (16) et la surface à colorer de l'élément applicateur (14),
des moyens pour modifier l'intensité du champ électrique afin de régler l'épaisseur de couche de la couche de particules de toner formée par les particules de toner transférées sur la surface à colorer de l'élément applicateur (14),
un système de mesure pour déterminer une valeur réelle comme mesure de l'épaisseur de couche, le système de mesure détectant comme valeur réelle l'épaisseur de couche d'au moins une région d'une image formée par du toner qui a été colorée à l'aide de l'élément applicateur (14) sur la surface d'un photoconducteur,
des moyens pour comparer la valeur réelle déterminée à une valeur de consigne déterminée par une épaisseur de couche préréglée,
les moyens destinés à modifier l'intensité du champ électrique réglant et/ou modifiant l'intensité du champ électrique en fonction de l'écart entre la valeur réelle déterminée et la valeur de consigne.

23. Appareil d'impression ou de copie destiné à générer des images d'impression polychromes sur un matériau de support, lequel appareil possède au moins deux stations de développement,
la première station de développement contenant des particules de toner, chargées électriquement, d'une première couleur et la seconde station de développement contenant des particules de toner, chargées électriquement, d'une seconde couleur différente de la première couleur,
et chaque station de développement possédant un dispositif de génération d'une couche de particules de toner ayant une épaisseur de couche préréglée sur la surface d'un élément applicateur selon la revendication 22.
